# DEMANDE DE BREVET EUROPEEN

(11) **EP 4 082 390 A1**
(43) Date de publication de la demande: **02.11.2022**
(21) Numéro de dépôt: 22167619.0
(22) Date de dépôt: 11.04.2022
(51) Int. Cl.: A47B 23/00, A47F 5/00, A47F 3/14, A47F 5/08, A47F 5/16

(54) **MEUBLE DE PRESENTATION DE PRODUITS, NOTAMMENT DE PRODUITS COSMETIQUES**

(30) Priorité: 26.04.2021 FR 2104322
(71) Demandeur: Formes et Sculptures, 75018 Paris (FR)
(72) Inventeur: Tenenhaus, Jacques, 75018 Paris (FR)
(74) Mandataire: Eidelsberg, Olivier Nathan

(57) **Abrégé**

Assemblage formant meuble de présentation de produits et/ou d'informations relatives aux produits, tels que des produits de maquillage, comportant d'une part une pluralité de profilés s'étendant parallèlement et à distance les uns des autres, notamment dans une direction horizontale, et ayant une face avant, et d'autre part au moins un insert, de préférence une pluralité d'inserts, portant les produits et/ou informations, immobilisé(s), notamment fixé(s), de manière amovible aux profilés, l'insert ayant une face arrière, une face avant et une enveloppe latérale comportant une ou plusieurs faces latérales s'étendant entre les faces arrière et avant, caractérisé en ce que au moins une partie de l'insert est reçue entre deux profilés successifs, respectivement inférieur et supérieur, et au moins une partie de l'enveloppe latérale porte contre la au moins une face avant d'au moins un profilé, notamment au moins deux parties de l'enveloppe latérale portent contre les faces avants des deux profilés successifs inférieur et supérieur.

## Description

La présente invention se rapporte à la présentation de produits ou d'informations relatives à des produits, notamment des produits cosmétiques, notamment pour le maquillage, tels que des bâtonnets de rouge à lèvre, mascara et analogue. En particulier la présente invention se rapporte à un assemblage formant meuble présentoir, comportant un cadre support et une pluralité d'inserts fixés de manière amovible sur le cadre support, les inserts portant les produits et/ou informations, ainsi qu'à un insert d'un assemblage de ce genre.

On connait déjà dans l'art antérieur, par exemple de US2018/0092469, des assemblages de ce genre. Les inserts portant les produits et/ou informations peuvent être remplacés facilement au gré des saisons de commercialisation des produits, tandis que le cadre de montage reste à demeure dans le magasin. Ces assemblages connus présentent comme inconvénient de prévoir des systèmes compliqués pour assurer la fixation amovible des inserts au cadre, notamment en prévoyant des ergots issus des inserts et des découpes formées dans le cadre pour une fixation par encliquetage, qui en outre peut s'avérer difficile à détacher.

De US10028595B2, on connait un meuble de présentation de produits de maquillage, comportant d'une part une pluralité de profilés s'étendant horizontalement à distance verticalement les uns des autres et des inserts portant les produits fixés de manière amovible aux profilés, chaque insert ayant une forme de caisson rectangulaire ouvert sur le devant, les inserts étant fixés par leur côté arrière contre les faces avant des profilés, sans pénétrer au-delà, dans la direction vers l'arrière, des faces avant des profilés. Le système de fixation des inserts aux profilés y est compliqué. En particulier, ce système ne peut pas être mis en œuvre avec des inserts réalisés en carton.

De US3838266, on connait un meuble de présentation de produits de forme aplatie tels que des cartes de vœux, comportant une pluralité de boîtiers dans lesquels sont reçus des modules, les boîtiers étant positionnés entre des plateaux horizontaux à distance verticalement les uns des autres.

De US1641775, on connait un meuble de présentation de produits, comportant d'une part une pluralité de profilés en forme de coin s'étendant horizontalement à distance les uns des autres et des inserts portant les produits fixés de manière amovible aux profilés. Cependant, tous les profilés ne sont pas parallèles entre eux. Les deux profilés à l'avant du meuble sont orientés avec leur coin tourné vers l'arrière, tandis que les deux profilés à l'arrière du meuble sont orientés avec leur coin tourné vers l'avant. Chaque insert a une forme de caisson rectangulaire ouvert sur le devant et est fixé à deux profilés, à savoir à l'un des profilés à l'avant et à l'un des profilés à l'arrière.

De US2013/0298376, on connait un cadre que l'on vient disposer entre deux profilés horizontaux dans un rayonnage dans le but de mettre en valeur les produits présentés dans le rayonnage. Des cornières supérieures et inférieures font saillie du côté arrière du cadre et viennent porter sur une face supérieure respectivement d'un profilé inférieur et d'un profilé supérieur.

De EP1145672A1, on connait un meuble de présentation de produits de maquillage, comportant d'une part une pluralité de profilés s'étendant horizontalement et à distance verticalement les uns des autres, et des inserts en forme de boîtes portant les produits fixés de manière amovible aux profilés, les inserts étant fixés de manière amovible par une encoche formée dans leur face arrière dans laquelle est reçue une saillie issue de la face avant du profilé tandis que le reste de la face arrière de la boîte repose contre la face avant du profilé.

De US3685660, on connait un support de brosse à dents, comportant d'une part un élément de support comportant deux profilés supérieur et inférieur s'étendant horizontalement et à distance verticalement l'un de l'autre, et reliés entre eux par une nervure centrale et d'autre part une plaque mince courbée pour faire en sorte que ses bords supérieur et inférieur soient reçus dans des encoches ouvertes vers l'avant formées dans les profilés respectivement supérieur et inférieur.

La présente invention vise à surmonter les inconvénients de l'art antérieur en proposant un assemblage formant meuble de présentation qui soit de structure plus simple, en permettant notamment une fabrication et une utilisation plus simple. En particulier, on peut, si on le souhaite, réaliser les inserts en carton sans que cela nuise à leur maintien ou fixation aux profilés.

Suivant l'invention, un assemblage formant meuble de présentation de produits et/ou d'informations relatives aux produits, tels que des produits de maquillage est tel que défini à la revendication 1, des perfectionnements et modes de réalisation avantageux étant définis aux sous-revendications 2 à 13.

Suivant un mode de réalisation avantageux, l'enveloppe latérale de l'insert porte contre au moins l'un des deux profilés suivant un couple de surfaces planes de contact formant entre elles un angle non nul, notamment un angle à 90°.

De préférence, l'enveloppe latérale de l'insert porte contre les deux profilés inférieur et supérieur suivant deux couples respectivement inférieur et supérieur de surfaces planes de contact formant entre elles un angle non nul, notamment un angle à 90°.

Notamment il est formé au moins un coin inférieur ou supérieur, le coin formant la ligne d'intersection des deux surfaces de contact, et en particulier, il est formé au moins deux coins inférieur et supérieur, les deux coins inférieur et supérieur formant les lignes d'intersection respectives des deux surfaces de contact des couples de surfaces respectifs.

De préférence, chaque profilé a une section transversale rectangulaire, ayant une face plane avant, une face arrière et deux faces planes latérales respectivement supérieur et inférieur.

Suivant un perfectionnement, une partie, notamment la moitié, de la face avant et une partie d'une des deux faces inférieure ou supérieure forment les surfaces de contact du côté du au moins l'un des deux profilés.

De préférence, deux inserts successifs dans la direction en hauteur sont disposés bout à bout.

Suivant un mode de réalisation favorable, chaque profilé a une face inférieure plane et une face supérieure plane et les faces inférieures et supérieures planes des profilés s'étendent dans un même plan, notamment incliné par rapport à l'horizontale de sorte que les inserts aient leur face avant, ou de présentation, inclinée vers le haut.

Notamment, les faces avant des profilés s'étendent dans un même plan, notamment incliné par rapport à la verticale de sorte que les inserts aient leur face avant, ou de présentation, inclinée vers le haut.

Suivant un mode de réalisation favorable, au moins une couche d'adhésif, de préférence au moins une couche d'auto-adhésif ou adhésif dit PSA (Pressure Sensitive Adhesive en anglais ou Adhésif Sensible à la Pression), est interposée entre l'insert et le au moins un profilé, sur l'une des deux surfaces de contact.

Suivant un mode de réalisation favorable, les profilés sont réalisés en un matériau magnétique, et il est disposé au moins un aimant entre l'insert et le au moins un profilé, sur l'une des deux surfaces de contact.

De préférence, les profilés sont réalisés en un premier matériau et les inserts sont réalisés en un deuxième matériau qui a une masse volumique plus petite que celle du premier matériau, notamment est réalisé en carton alors que les profilés sont réalisés en métal ou en matière plastique.

Notamment, le ou les inserts sont en carton, le carton étant notamment un carton, notamment en carton compact, combiné ou non avec des épaisseurs de carton ondulé, ces matières ayant usuellement une épaisseur comprise entre 1,5 mm et 6,5 mm.

De préférence, le ou chaque insert comporte deux parties de forme parallélépipédique rectangle, notamment fixées l'une contre l'autre, l'une des deux parties ayant une dimension en hauteur et/ou en largeur supérieure(s) à celle(s) de l'autre, la partie de plus grande dimension comportant la face avant ou de présentation de l'insert restant à l'extérieur des profilés tandis que la partie de plus petite dimension, comportant la face arrière de l'insert, est reçue entre deux profilés successifs.

Suivant un mode de réalisation, le cadre de montage comporte des profilés horizontaux et des profilés verticaux formant ensemble un treillis définissant des mailles de treillis, un insert étant inséré dans chaque maille du treillis.

En particulier, il est prévus au moins trois profilés, respectivement inférieur, intermédiaire et supérieur, recevant entre eux au moins deux inserts respectivement inférieur et supérieur.

De préférence, chaque profilé a une face avant, une face arrière et une face extérieure latérale s'étendant entre les deux faces avant et arrière, et chaque insert porte par son enveloppe latérale à la fois contre la face avant et la face extérieure des deux profilés inférieur et supérieur successifs.

La présente invention se rapporte aussi à un insert destiné à faire partie d'un assemblage suivant l'invention, notamment un insert destiné à faire partie d'un assemblage formant meuble de présentation de produits et/ou d'informations relatives aux produits, tels que des produits de maquillage, tel que défini aux revendications 14 ou 15.

De préférence, le ou chaque couple de surfaces planes latérales avant et arrière définit un coin respectif à leur intersection formant entre elles un angle non nul, notamment un angle à 90°.

A titre d'exemple, on décrit maintenant des modes de réalisation de l'invention en se reportant aux dessins, dans lesquels :
La figure 1 est une vue en perspective de face d'un assemblage suivant l'invention, seuls quelques (trois) inserts étant représentés ;
La figure 2 est une vue en coupe verticale de la figure 1 ;
La figure 3 est une vue à plus grande échelle de la partie encerclée de la figure 2 ;
La figure 4 est une vue en perspective de l'arrière d'un insert suivant l'invention ;
La figure 5 est une vue en perspective de l'avant de l'insert de la figure 4 ;
Les figures 6A, 6B, 6C, 6D, 6E, 6F sont des vues en perspective d'exemples d'inserts ou grilles suivant l'invention, représentées avec les produits présentés ;
La figure 7 est une vue en perspective d'un assemblage suivant l'invention comportant des grilles comme représentées aux figures 6A à 6F ; et
Les figures 8A, 8B, 8C, 8D et 8E représentent de manière schématique en coupe verticale une partie d'un assemblage suivant d'autres agencements suivant l'invention, seuls quelques profilés et inserts de l'assemblage étant représentés ;
La figure 9 est une vue en perspective d'une partie d'un autre mode de réalisation d'un assemblage suivant l'invention, seuls un insert et les deux profilés inférieur et supérieur entre lesquels l'insert est positionné étant représentés ;
La figure 10 est une autre vue en perspective de l'assemblage représenté à la figure 9;
La figure 11 est une vue de face de l'assemblage des figures 9 et 10 ; et
La figure 12 est une vue en coupe suivant le plan vertical de l'assemblage des figures 9 à 11.

Aux figures, il est représenté un assemblage formant meuble de présentation de produits ou d'informations relatives aux produits suivant des modes de réalisation de l'invention.

Le meuble en lui-même comporte deux pans latéraux gauche et droit 1 et 2 verticaux, par exemple en bois, entre lesquels s'étendent une embase 3 inférieure de forme parallélépipédique rectangle et un élément 4 supérieur également de forme parallélépipédique rectangle.

Il est ainsi formé par les pans latéraux, l'embase inférieure et l'élément supérieur un cadre de réception dans l'espace intérieur duquel sont reçus des inserts 5 portant les produits à présenter et/ou des informations sur ces produits, produits qui peuvent notamment être des produits de maquillage, tels que des bâtonnets de rouge à lèvre, des tubes de mascara, de fond de teint ou analogue.

A l'intérieur de l'espace défini par le cadre s'étendent, dans la direction horizontale, des profilés 6 de section transversale rectangulaire à distance les uns des autres, d'une part dans la direction en hauteur et d'autre part également dans la direction en profondeur, les profilés étant disposés de plus en plus vers l'arrière au fur à mesure que l'on se déplace vers le haut, de sorte que le profilé le plus haut est le profilé le plus en profondeur et le profilé le plus bas est le profilé le plus vers l'avant. Les profilés 6 sont fixés de manière classique, par exemple par des vis, par leurs extrémités à chacun des deux pans 1 et 2 latéraux. Ils forment ainsi, avec les pans latéraux, une sorte de treillis pour recevoir des inserts qui sont chacun disposés entre deux profilés successifs respectivement supérieur et inférieur et en étant en contact avec chacun d'entre eux. De préférence, les profilés ont une section transversale rectangulaire ou carré, mais pourrait aussi, sans sortir du cadre de l'invention, avoir une section de forme autre comportant au moins une partie avant formant un coin, par exemple une forme hexagonale (voir figure 8).

Chaque insert 5 comporte une face 10 plane avant, une face 11 plane de fond, une face 12 latérale supérieure, une face 13 latérale inférieure et deux faces planes latérales 14 gauche et 15 droite. La face 10 avant est destinée à être présentée au public. Cette face peut comporter des photographies, dessins, motifs ou analogues donnant des informations sur les produits présentés (c'est le cas de l'insert le plus à gauche parmi les trois inserts représentés à la figure 1) et/ou comporter des ouvertures 50 (comme les deux autres inserts représentés à la figure 1 et les inserts représentés aux figures 4 et 5 et aux figures 6A à 6F) où débouchent des réceptacles formés dans l'insert 5 pour supporter pour les produits à présenter.

La face 12 latérale supérieure comporte une face 20 plane latérale supérieure arrière et une face 22 plane latérale supérieure avant, et entre les deux une face latérale 21 plane supérieure intermédiaire qui fait un angle, notamment à 90° avec chacune des deux faces latérales supérieures arrière et avant, pour ainsi définir un coin 30 supérieur correspondant à l'intersection entre les deux plans définis par la face 20 latérale supérieure arrière et la face 21 latérale supérieure intermédiaire.

La face 13 latérale inférieure comporte une face 23 plane latérale inférieure arrière et une face 25 plane latérale inférieure avant, et entre les deux une face latérale 24 plane inférieure intermédiaire qui fait un angle, notamment à 90° avec chacune des deux faces latérales inférieures arrière et avant, pour ainsi définir un coin 31 inférieur correspondant à l'intersection entre les deux plans définis par la face 23 latérale inférieure arrière et la face 24 latérale inférieure intermédiaire.

Chaque insert a ainsi deux parties de formes parallélépipédiques rectangle, respectivement une partie 7 arrière et une partie 8 avant, la partie arrière ayant une dimension adaptée pour pouvoir passer et être reçue, à complémentarité de forme, entre deux profilés 6 successifs au-delà, vers l'arrière, des faces avant des deux profilés successifs associés à l'insert, tandis que la partie 8 avant a une ou des dimension(s) supérieure(s) de sorte qu'elle ne peut pas passer entre les profilés. L'insert peut être réalisé en plusieurs parties fixées ensemble, notamment par collage ou soudure, notamment deux parallélépipèdes rectangles fixés ensembles, ou être réalisé d'une seule pièce, notamment par moulage. Lorsque des réceptacles débouchant dans des ouvertures 50 sont formés dans l'insert, ils peuvent s'étendre uniquement dans la partie 8 avant ou dans les deux parties 7 et 8, pour s'adapter à l'insertion d'objets à présenter plus ou moins long.

Chaque profilé a une section rectangulaire, comportant une face 26 plane inférieure, une face 27 plane supérieure, une face 28 plane avant et une face 29 plane arrière. Les faces 26 inférieures et 27 supérieures des profilés sont parallèles les unes aux autres, et de préférence font un angle avec l'horizontale de sorte que les faces 28 avant soient tournées vers le haut. L'angle d'inclinaison des faces inférieures et supérieures peut être compris entre 5° et 30°, de préférence entre 8° et 20°, par exemple comme à la figure 5, être égal à 6,6°.

Les inserts sont reçus entre les profilés de sorte que les coins 30 et 31 d'un insert donné viennent en butée contre les coins de forme complémentaire des profilés formés, pour le coin 30 inférieur, entre la face 27 supérieure et la face 28 avant du profilé de dessus, et pour le coin 31 supérieur, entre la face 26 inférieur et la face 28 avant du profilé de dessus.

De préférence, les dimensions des parties 8 avant sont choisies pour que, à l'état monté sur le meuble, les surfaces avant des inserts soient en contact bout à bout, notamment dans la direction verticale, chaque profilé étant donc chacun en contact, par son coin inférieur avec un bord supérieur d'un insert inférieur, et par son coin supérieur avec un bord inférieur d'un insert supérieur.

On a décrit le fait de prévoir deux coins respectivement supérieur et inférieur. Cependant, comme représenté aux figures 8A, 8C et 8E, on peut ne prévoir qu'un seul coin supérieur, ou comme représenté aux figures 8A, 8C et 8E tournées à 180°, on peut ne prévoir qu'un seul coin inférieur.

D'autre part, on a décrit des profilés horizontaux, mais on pourrait prévoir aussi des profilés verticaux formant avec les profilés horizontaux des mailles, notamment carrées ou rectangulaires, dans lesquels sont reçus les parties 7 arrière des inserts. En particulier, on peut alors prévoir de former aussi des coins identiques à ceux 30, 31 formés dans les faces latérales avant et arrière dans les faces latérales 14 et 15 gauche et droite, ou inversement ne prévoir que des coins dans ces faces latérales 14 et 15 gauche et droite.

On a décrit que les profilés soient disposés décalés les uns des autres dans la direction en profondeur. On pourrait également les disposer tous les uns au-dessus des autres verticalement.

De préférence, on peut prévoir sur une ou sur chacune des deux faces 21 et 24 intermédiaires respectivement inférieure et supérieure de déposer des cordons 40, respectivement 41 d'adhésif, notamment d'un PSA. Les cordons s'étendent de préférence sur sensiblement toute l'étendue en largeur de l'insert. On peut prévoir une pellicule de protection que l'on retire par pelage du dessus du cordon pour mettre à nu le cordon d'adhésif avant son utilisation.

Comme adhésif, on peut suivant l'invention utiliser un adhésif dit structurel qui durcit par des processus tel que l'évaporation de solvent, une réaction aux UV, une réaction chimique (résine époxy) ou thermique (colle dite hot melt). Cependant, des adhésifs PSA sont préférés. Les adhésifs PSA sont à base d'un composé élastomère auquel a été ajouté un tackifiant, tel qu'un ester rosine. Les élastomères peuvent être à base d'acryliques, qui ont un pouvoir tackant suffisant de leur propre chef et ne nécessitent pas d'ajouter un tackifiant ; un caoutchouc butyl, un acétate d'éthylène vinyl (EVA) avec une teneur élevée en acetate de vinyl.

Les adhésifs PSA peuvent notamment être à base de microsphères de copolymère élastomère infusibles, dispersables dans un liquide organique non polaire, insolubles dans un liquide organique non polaire, intrinsèquement collantes, constituées essentiellement d'environ 90 à environ 99,5 % en poids d'un ou de plusieurs copolymères.5 pour cent en poids d'un ou plusieurs esters d'acrylate d'alkyle oléophiles, émulsifiables dans l'eau, au moins un desdits esters étant choisi dans le groupe constitué par l'acrylate d'iso-octyle, l'acrylate de 4-méthyl-2-pentyle, l'acrylate de 2- méthylbutyle et l'acrylate de sec-butyle, et d'environ 10 à environ 0,5 pour cent en poids d'un ou plusieurs esters d'acrylate d'alkyle.5 pour cent en poids d'un ou plusieurs monomères choisis dans le groupe constitué par le méthacrylimide de triméthylamine, le pvinyl benzimide de triméthylamine, l'acrylate d'ammonium, l'acrylate de sodium, le N,N-diméthyl-N-(.beta.- méthacryloxyéthyl) propionate d'ammonium bétaïne, méthacrylimide de 1,1-diméthyl-1-(2-hydroxypropyl) amine, 4,4,9-triméthyl-4-azonia-7-oxo-8- oxa-9-décène-1-sulfonate, méthacrylimide de 1,1-diméthyl-1-(2,3-dihydroxypropyl) amine, et de l'anhydride maelique, ledit copolymère ayant été préparé par polymérisation en suspension aqueuse en présence d'un émulsifiant anionique à un niveau supérieur à la concentration micellaire critique dudit émulsifiant.

En particulier l'ester d'acrylate est l'acrylate d'iso-octyle et le monomère ionique est le méthacrylimide de triméthylamine, le monomère d'acrylate est l'acrylate d'iso-octyle et le monomère ionique est le p-vinyl benzimide de triméthylamine ou le monomère d'acrylate est l'acrylate d'iso-octyle et le monomère ionique est le 1,1-diméthyl-1-(2,3-dihydroxypropyl)amine méthacrylimide ou le monomère d'acrylate est l'acrylate d'iso-octyle et le monomère ionique est la bétaïne du propionate de N,N-diméthyl-N-(.beta.-méthacryloxyéthyl)ammonium ou le monomère d'acrylate est l'acrylate d'iso-octyle et le monomère ionique est l'acrylate d'ammonium ou le monomère d'acrylate est l'acrylate d'iso-octyle et le monomère ionique est le 4,4,9-triméthyl-4-azonia-7- oxo-8-oxa-dec-9-ène-1-sulfonate ou le monomère d'acrylate est l'acrylate d'iso-octyle et le monomère ionique est l'acrylate de sodium ou le monomère d'acrylate est l'acrylate d'iso-octyle et l'autre monomère est l'anhydride maléique ou le monomère d'acrylate est l'acrylate de 4-méthyl-2-pentyle et le monomère ionique est le méthacrylimide de triméthylamine ou le monomère d'acrylate est l'acrylate de 2- méthylbutyle et l'autre monomère est l'anhydride maléique.

Les microsphères peuvent contenir au moins deux desdits monomères d'ester d'acrylate d'alkyle, notamment le monomère ionique est le méthacrylimide de triméthylamine et les monomères d'acrylate sont l'acrylate d'iso-octyle et l'acrylate de 4-méthyl-2-pentyle. 14 ou le monomère ionique est le méthacrylimide de triméthylamine et les monomères acryliques sont l'acrylate d'iso-octyle et l'acrylate de tert-butyle ou le monomère ionique est le méthacrylimide de triméthylamine et les monomères acryliques sont l'acrylate de 4-méthyl-2- pentyle et l'acrylate d'iso-bornyle.

A la place de la colle ou de l'adhésif, notamment PSA, ou en complément, on peut prévoir de réaliser les profilés en une matière magnétique et de fixer des aimants sur l'une des faces du couple de surfaces de contact, notamment sur les faces intermédiaires de l'insert.

Comme matériau pour les inserts, on peut choisir de préférence un matériau ayant une masse volumique plus faible que celui des profilés.

En particulier, on peut choisir de réaliser les inserts en carton, notamment en carton compact, combiné ou non avec des épaisseurs de carton ondulé, ces matières ayant usuellement une épaisseur comprise entre 1,5 mm et 6,5 mm. L'insert peut être rhabillé d'une feuille de décors vierge ou imprimée.

L'insert peut également être réalisé en papier moulé.

Bien que cela soit moins favorable d'un point de vue écologique, on peut également réaliser les inserts en matière plastique.

Les profilés peuvent par exemple être réalisés en métal, notamment en acier ou en matières plastiques.

Aux figures 8B à 8 E, il est illustré que l'angle formé entre les deux surfaces planes de contact réalisant au moins une partie du contact entre l'insert et au moins l'un des deux profilés entre lesquels il est disposé, peut être différent de 90°, et notamment être supérieur à 90° (figures 8B et 8C) ou inférieur à 90° (figures 8D et 8E).

Aux figures 9 à 12, il est représenté un autre mode de réalisation d'un profilé suivant l'invention, seuls un insert 5' et deux profilés 6' étant représentés.

L'insert 5' comporte une face 10' plane avant, une face 11' plane de fond, une face 12' latérale supérieure, une face 13' latérale inférieure et deux faces planes latérales 14' gauche et 15' droite. La face 10' avant est destinée à être présentée au public. Cette face peut comporter des photographies, dessins, motifs ou analogues donnant des informations sur les produits présentés et/ou, comme c'est le cas dans le mode de réalisation représenté, comporter une ou des ouverture(s) 50' où débouchent un ou des réceptacles formés dans l'insert 5' pour supporter pour les produits à présenter.

La face 12' latérale supérieure comporte une face 20' plane latérale supérieure arrière, une face 22' plane latérale supérieure avant, et entre les deux une face latérale 23' plane supérieure intermédiaire. Deux faces planes supérieures 21' et 24' respectivement intermédiaire avant et intermédiaire arrière, qui sont parallèles l'une à l'autre et qui font un angle, notamment à 90°, avec chacune des trois faces latérales supérieures arrière, intermédiaire et avant, s'étendent respectivement entre la face 22' supérieure avant et la face 23' supérieure intermédiaire et entre la face 20' supérieure arrière et la face 23' supérieure intermédiaire pour ainsi définir deux coins.

La face 13' latérale inférieure comporte une face 30' plane latérale inférieure arrière, une face 32' plane latérale inférieure avant, et entre les deux une face latérale 33' plane inférieure intermédiaire. Deux faces planes inférieures 31' et 34' respectivement intermédiaire avant et intermédiaire arrière, qui sont parallèles l'une à l'autre et qui font un angle, notamment à 90°, avec chacune des trois faces latérales inférieures arrière, intermédiaire et avant, s'étendent respectivement entre la face 32' inférieure avant et la face 33' inférieure intermédiaire et entre la face 30' inférieure arrière et la face 33' inférieure intermédiaire pour ainsi définir deux coins.

Chaque insert a ainsi trois parties de formes parallélépipédiques rectangle, respectivement une partie 70 arrière, une partie 80 intermédiaire et une partie 90 avant, la partie 80 intermédiaire ayant une dimension adaptée pour pouvoir passer et être reçue, à complémentarité de forme, entre deux profilés 6' successifs au-delà, vers l'arrière, des faces 28' avant des deux profilés successifs associés à l'insert, tandis que la partie 90 avant a une ou des dimension(s) supérieure(s) de sorte qu'elle ne peut pas passer entre les profilés. En outre, la partie 70 arrière est de moindre dimension que la partie 80 intermédiaire et s'étend au-delà, vers l'arrière, des deux profilés 6'. L'insert peut être réalisé en plusieurs parties fixées ensemble, notamment par collage ou soudure, notamment trois parallélépipèdes rectangles fixés ensembles, ou être réalisé d'une seule pièce, notamment par moulage. Lorsque des réceptacles débouchant dans des ouvertures 50 sont formés dans l'insert, ils peuvent s'étendre uniquement dans la partie 80 avant ou dans les trois parties 70, 80 et 90, pour s'adapter à l'insertion d'objets à présenter plus ou moins long.

L'insert 5' est reçu entre les profilés de sorte que les coins d'un insert donné viennent en butée contre les coins de forme complémentaire des profilés.

Chaque profilé 6' a une section en U rectangulaire, comportant une face 26' plane inférieure, une face 27' plane supérieure et une face 28' plane avant. Les faces 26' inférieure et 27' supérieure sont parallèles l'une à l'autre, et peuvent (ce n'est pas le cas à la figure) faire un angle avec l'horizontale de sorte que les faces avant soient tournées vers le haut. L'angle d'inclinaison des faces inférieures et supérieures peut être compris entre 5° et 30°, de préférence entre 8° et 20°, par exemple comme à la figure 5, être égal à 6,6°.

Il est représenté aux figures des modes de réalisation dans lequel les surfaces de portée ou contact de l'insert sur le profilé ou les profilés sont deux surfaces planes faisant un angle entre elles. Cependant, la surface de portée de l'insert sur la face avant d'un profilé pourrait avoir une forme différente, notamment en forme d'arc de cercle ou de coin arrondi en coopération avec un profilé ayant une face avant arrondie, par exemple un profilé de section circulaire ou ovale.

Dans la présente invention, on entend par « au moins une partie de l'insert est reçue entre deux profilés successifs » le fait que, en coupe verticale, au moins une partie de l'insert se trouve à la verticale en dessous du profilé supérieur et au- dessus du profilé inférieur, et notamment il est possible de tracer au moins une ligne droite verticale passant par ladite partie de l'insert et les deux profilés inférieur et supérieur, de préférence plusieurs lignes droites verticales de sorte que la présence de l'insert entre les profilés se fasse, vu en coupe verticale, sur au moins une surface et non une simple droite.

## Revendications

1. Assemblage formant meuble de présentation sur son côté à l'avant de produits et/ou d'informations relatives aux produits, tels que des produits de maquillage, comportant d'une part une pluralité de profilés s'étendant parallèlement et à distance les uns des autres, et ayant une face avant à l'avant, et d'autre part au moins un insert, de préférence une pluralité d'inserts, portant les produits et/ou informations, immobilisé(s), notamment fixé(s), de manière amovible aux profilés, l'insert ayant une face arrière, une face avant et une enveloppe latérale comportant une ou plusieurs faces latérales s'étendant entre les faces arrière et avant, **caractérisé en ce que** au moins une partie de l'insert est reçue entre deux profilés successifs, respectivement inférieur et supérieur, en arrière des faces avant des deux profilés supérieur et inférieur successifs, et l'enveloppe latérale porte contre les faces avant des deux profilés supérieur et inférieur successifs.

2. Assemblage suivant la revendication 1, **caractérisé en ce que** l'enveloppe latérale de l'insert porte contre au moins l'un des deux profilés suivant un couple de surfaces planes de contact formant entre elles un angle non nul, notamment un angle à 90°.

3. Assemblage suivant la revendication 2, **caractérisé en ce que** l'enveloppe latérale de l'insert porte contre les deux profilés inférieur et supérieur suivant deux couples respectivement inférieur et supérieur de surfaces planes de contact formant entre elles un angle non nul, notamment un angle à 90°.

4. Assemblage suivant l'une des revendications précédentes, **caractérisé en ce que** chaque profilé a une section transversale rectangulaire, ayant une face plane avant, une face arrière et deux faces planes latérales respectivement supérieur et inférieur.

5. Assemblage suivant l'une des revendications 1 à 4, **caractérisé en ce que** chaque profilé a une face inférieure plane et une face supérieure plane et les faces inférieures et supérieures planes des profilés s'étendent dans un même plan, notamment incliné par rapport à l'horizontale de sorte que les inserts aient leur face avant, ou de présentation, inclinée vers le haut.

6. Assemblage suivant la revendication 5, **caractérisé en ce que** les faces avant des profilés s'étendent dans un même plan.

7. Assemblage suivant la revendication 6, **caractérisé en ce que** les faces avant des profilés s'étendent dans un même plan incliné par rapport à la verticale, de sorte que les inserts aient leur face avant, ou de présentation, tournée vers le haut.

8. Assemblage suivant l'une des revendications 1 à 7, **caractérisé en ce qu'**au moins une couche d'adhésif, de préférence au moins une couche d'auto-adhésif ou adhésif dit PSA (Pressure Sensitive Adhesive en anglais ou Adhésif Sensible à la Pression), est interposée entre l'insert et le au moins un profilé, sur l'une des deux surfaces de contact.

9. Assemblage suivant l'une des revendications 1 à 8, **caractérisé en ce qu'**il est prévus au moins trois profilés, respectivement inférieur, intermédiaire et supérieur, recevant entre eux au moins deux inserts respectivement inférieur et supérieur.

10. Assemblage suivant l'une des revendications 1 à 9, **caractérisé en ce que** les profilés sont réalisés en un premier matériau et les inserts sont réalisés en un deuxième matériau qui a une masse volumique plus petite que celle du premier matériau, notamment sont réalisés en carton alors que les profilés sont réalisés en métal ou en matière plastique.

11. Assemblage suivant l'une des revendications 1 à 10, **caractérisé en ce que** le ou les inserts sont en carton.

12. Assemblage suivant l'une des revendications précédentes, **caractérisé en ce que** la au moins une partie de l'insert, qui est reçue entre deux profilés successifs, respectivement inférieur et supérieur, en arrière des faces avant des deux profilés, s'étend au-delà, dans la direction vers l'arrière, d'au moins le profilé supérieur et de préférence au-delà, dans la direction vers l'arrière, des deux profilés inférieur et supérieur successifs.

13. Assemblage suivant l'une des revendications précédentes, **caractérisé en ce que** le ou chaque insert comporte deux parties de forme parallélépipédique rectangle, notamment fixées l'une contre l'autre, l'une des deux parties ayant une dimension en hauteur et/ou en largeur supérieure(s) à celle(s) de l'autre, la partie de plus grande dimension comportant la face avant ou de présentation de l'insert restant à l'extérieur des profilés tandis que la partie de plus petite dimension, comportant la face arrière de l'insert, est reçue entre deux profilés successifs, au-delà, vers l'arrière, des faces avant des profilés inférieur et supérieur.

14. Insert destiné à faire partie d'un assemblage formant meuble de présentation de produits et/ou d'informations relatives aux produits, tels que des produits de maquillage, comportant d'une part une pluralité de profilés s'étendant parallèlement et à distance les uns aux autres, notamment dans une direction horizontale, et d'autre part au moins un insert, de préférence une pluralité d'inserts, portant les produits et/ou informations, immobilisés, notamment fixés, de manière amovible aux profilés, chaque insert ayant une face arrière, une face avant et une enveloppe latérale comportant une ou plusieurs faces latérales s'étendant entre les faces arrière et avant, **caractérisé en ce que** l'enveloppe latérale comporte au moins deux surfaces planes latérales avant et arrière faisant un angle entre elles, notamment à 90°, les au moins deux surfaces planes latérales avant et arrière de l'enveloppe latérale de l'insert étant destinées à venir porter contre respectivement une face avant et une face inférieure ou supérieure d'un profilé, la distance entre la face avant et la surface plane latérale avant, mesurée dans la direction perpendiculaire à la face avant, étant inférieure à la distance entre la surface plane latérale avant et la face arrière et/ou à l'extension dans la direction perpendiculaire à la face avant de la surface plane latérale arrière.

15. Insert suivant la revendication 14, **caractérisé en ce que** l'enveloppe comporte une face (12') latérale supérieure comportant une face (20') plane latérale supérieure arrière, une face (22') plane latérale supérieure avant, et entre les deux, une face latérale (23') plane supérieure intermédiaire, deux faces planes supérieures (21', 24') respectivement intermédiaire avant et intermédiaire arrière, qui sont parallèles l'une à l'autre et qui font un angle, notamment à 90°, avec chacune des trois faces latérales supérieures arrière, intermédiaire et avant, s'étendant respectivement entre la face (22') supérieure avant et la face (23') supérieure intermédiaire et entre la face (20') supérieure arrière et la face (23') supérieure intermédiaire pour ainsi définir deux coins, et/ ou l'enveloppe latérale comporte une face (13') latérale inférieure comportant une face (30') plane latérale inférieure arrière, une face (32') plane latérale inférieure avant, et entre les deux, une face latérale (33') plane inférieure intermédiaire, deux faces planes inférieures (31', 34') respectivement intermédiaire avant et intermédiaire arrière, qui sont parallèles l'une à l'autre et qui font un angle, notamment à 90°, avec chacune des trois faces latérales inférieures arrière, intermédiaire et avant, s'étendant respectivement entre la face (32') inférieure avant et la face (33') inférieure intermédiaire et entre la face (30') inférieure arrière et la face (33') inférieure intermédiaire pour ainsi définir deux coins, l'insert ayant ainsi trois parties de formes parallélépipédiques rectangle, respectivement une partie (70) arrière, une partie (80) intermédiaire et une partie (90) avant, la partie (80) intermédiaire ayant une dimension adaptée pour pouvoir passer et être reçue, à complémentarité de forme, entre deux profilés successifs au-delà, vers l'arrière, des faces avant des deux profilés successifs associés à l'insert, tandis que la partie avant a une ou des dimension(s) supérieure(s) de sorte qu'elle ne peut pas passer entre les profilés, la partie (70) arrière étant de moindre dimension que la partie (80) intermédiaire et s'étendant au-delà, vers l'arrière, des deux profilés.
